# FASCICULE DE BREVET EUROPEEN

(11) **EP 0 630 766 B1**
(45) Date de publication et mention de la délivrance du brevet: **18.03.1998**
(21) Numéro de dépôt: 94401433.1
(22) Date de dépôt: 24.06.1994
(51) Int. Cl.: B44F 1/00, B44F 1/04, E04H 13/00, B44C 5/02

(54) **Dispositif de projection/réflexion d'images**
Vorrichtung zur Projektion/Reflexion von Bildern
Apparatus for projecting/reflecting images

(30) Priorité: 28.06.1993 FR 9308100
(43) Date de publication de la demande: 28.12.1994
(73) Titulaire: Bellanger, Philippe, F-49250 Brion (FR)
(72) Inventeur: Bellanger, Philippe, F-49250 Brion (FR)
(74) Mandataire: Dawidowicz, Armand

(56) Documents cités:
- EP-A- 0 522 195
- AU-B- 513 038
- FR-A- 2 614 581
- FR-A- 2 635 726
- US-A- 4 304 076
- US-A- 4 337 109

## Description

La présente invention concerne un dispositif de projection/réflexion d'images susceptible notamment d'être intégré ou disposé au voisinage de monuments funéraires, de mobilier urbain, de supports publicitaires ou similaire.

L'invention concerne plus particulièrement un dispositif d'éclairage d'une image transparente ou translucide et la projection de cette image à distance pour la rendre particulièrement visible à un observateur.

Un certain nombre de documents décrivent des dispositifs qui intègrent d'une part une ou plusieurs images sous forme de photo ou autres, d'autre part des moyens d'éclairage de ladite image. Ainsi, le brevet EP-A-0.522.195 décrit un dispositif d'éclairage d'une image ou d'un logo placé sur le toit d'un véhicule, cette image étant lue au moyen d'un dispositif réfléchissant tel qu'un miroir. Cependant, en raison de l'application de ce dispositif, en particulier sur le toit des véhicules, notamment des camions, il est nécessaire de prévoir entre le support d'images et l'organe réfléchissant un passage formant un conduit pour l'écoulement de l'air. De ce fait, il est impossible d'assombrir la luminosité ambiante pour créer une zone suffisamment obscure formant un contraste avec la zone extérieure ambiante. Ce clair-obscur est donc réalisé au niveau de l'image dans le plan image au moyen de zones claires-sombres ou noires-blanches réalisées par des pleins et des vides. Un tel dispositif ne permet donc pas la projection d'images complexes, en particulier d'images colorées telles que des photos ou des vitraux.

Dans le brevet AU-B-73.038, il est décrit un article publicitaire se présentant sous forme d'un complexe monobloc constitué d'un écran transparent superposé à une image type logotype, laquelle est recouverte d'une surface réfléchissante, elle-même recouverte par une surface de soutien. Un tel dispositif ne permet en aucun cas une lecture optimale intimiste d'une image.

Le brevet FR-A-2.614.581 décrit un dispositif analogue. Dans les deux documents précités, la face sensible de l'image est protégée par un simple filtre.

Le but de la présente invention est de proposer un dispositif de projection d'une image lumineuse par la lumière naturelle ambiante, un tel dispositif permettant d'optimiser qualitativement la lecture à distance d'une image souvenir ou d'information sans être dépendant du milieu et sans changement des valeurs du spectre lumineux.

Un autre but de l'invention est de proposer un dispositif de réflexion de l'image qui permet d'obtenir par contraste un détaché d'images permettant une très bonne lecture de l'image à distance et un effet visuel agréable à l'oeil.

A cet effet, l'invention concerne un dispositif de projection/réflexion d'images, notamment pour des monuments funéraires, du mobilier urbain, mais non exclusivement, pour optimiser la lecture d'une image souvenir ou une image information, caractérisé en ce qu'il est constitué principalement par un caisson ayant pour fonction d'assombrir la lumière extérieure et ouvert en deux points appelés respectivement orifice d'entrée de lumière du caisson et orifice de sortie de lumière du caisson, l'orifice d'entrée de lumière du caisson étant fermé au moins partiellement par, ou comportant à son voisinage, un diffuseur pour répartir et éventuellement filtrer la lumière extérieure ambiante destinée à traverser une image transparente ou translucide de type photographie ou vitrail disposée dans, ou au voisinage de, l'orifice d'entrée de lumière du caisson, tandis que l'orifice de sortie de lumière du caisson est fermé au moins partiellement par, ou équipé à son voisinage de, au moins un dispositif réfléchissant, tel qu'un miroir, visible par un observateur et sur lequel est réfléchie l'image projetée.

Selon une forme de réalisation préférée de l'invention, le diffuseur est incorporé à une image de type photo développée sur un support translucide, l'ensemble étant inséré à l'intérieur d'un support tel qu'un cadre constitué par un double vitrage.

L'invention sera bien comprise à la lecture de la description suivante d'exemples de réalisation, en référence aux dessins annexés dans lesquels :
la figure 1 représente une vue de côté d'un dispositif de projection/réflexion d'images conforme à l'invention;
la figure 2 représente une vue de face d'un dispositif de projection/réflexion d'images conforme à l'invention; et
la figure 3 représente une vue en perspective d'un dispositif de projection/réflexion d'images conforme à l'invention intégré à une pierre tombale.

Conformément à l'invention, le dispositif de projection/réflexion d'images est destiné à être utilisé en combinaison avec des monuments funéraires, par exemple une tombe ou avec du mobilier urbain ou avec un support publicitaire ou seul. Dans ce dernier cas, il pourra se présenter sous forme d'un objet souvenir, l'image projetée correspondant à un paysage, à un site, etc. Ce dispositif peut être utilisé en coopération avec toute installation où l'image, qu'elle soit image souvenir ou image information, joue un rôle important. En réalité, il s'agit de toute installation où une communication par l'image est nécessaire. Indépendamment de ses applications et de ses utilisations, le dispositif de projection/réflexion d'images, objet de l'invention, est constitué principalement par un caisson 2 de forme quelconque ayant fonction d'assombrir la lumière extérieure 7. Cette lumière extérieure peut être une lumière naturelle ou artificielle. La lumière naturelle sera préférée car elle ne modifie pas les valeurs du spectre lumineux et permet la réalisation d'un dispositif de projection très simple et donc peu onéreux. Dans les exemples représentés aux figures 1 à 3, ce caisson 2 se présente sous forme d'un volume parallélépipédique mais toute autre forme de réalisation peut être envisagée. Ce caisson 2 est ouvert en deux points appelés respectivement orifice 10 d'entrée de lumière du caisson et orifice 11 de sortie de lumière du caisson. Ces orifices 10 et 11 d'entrée et de sortie peuvent être positionnés en des endroits quelconques du caisson. Le positionnement de ces orifices déterminera le positionnement de l'image 5 devant être projetée et le positionnement du dispositif réfléchissant 1. En effet, l'orifice 10 d'entrée de lumière du caisson 2 est fermé au moins partiellement par, ou comporte à son voisinage, un diffuseur 6 pour filtrer la lumière extérieure 7 ambiante destinée à traverser une image 5, ladite image 5 généralement translucide ou transparente étant disposée dans, ou au voisinage de, l'orifice d'entrée de lumière du caisson, de telle sorte que la lumière filtrée par le diffuseur soit captée et projetée au travers de cette image 5. Cette image 5 peut être constituée par exemple par un vitrail ou par une photographie. Cette photographie peut être obtenue par des techniques bien connues du type Duratrans (marque déposée) ou Cibatrans (marque déposée). Dans ce cas, ces photos sont développées sur un support translucide. Le diffuseur est alors incorporé à l'image. Dans d'autres modes de réalisation de l'invention, le diffuseur peut être constitué par un filtre en soi connu placé en avant de l'image dans le sens d'entrée de la lumière à l'intérieur du caisson. Selon les applications auxquelles le dispositif de projection/réflexion d'images est destiné, l'image et son diffuseur pourront en particulier être protégés des intempéries grâce à un dispositif de protection approprié. Ce dispositif de protection peut être constitué par un cadre, une enveloppe, une pochette ou similaire à l'intérieur duquel le diffuseur et l'image sont incorporés. Les solutions les plus simples sont généralement constituées par un cadre formé d'un double vitrage à l'intérieur duquel l'image et son diffuseur sont insérés, le cadre étant par la suite placé dans ou au voisinage de l'orifice 10 d'entrée de lumière du caisson. L'orifice 11 de sortie de lumière du caisson est, quant à lui, fermé au moins partiellement par, ou équipé à son voisinage de, au moins un dispositif réfléchissant 1, tel qu'un miroir, visible par un observateur et sur lequel est réfléchie l'image projetée 8. Ce miroir peut donc être disposé à l'intérieur ou à l'extérieur du caisson 2. Le caisson peut être réalisé en un matériau quelconque. Dans le cas où ce dispositif est incorporé à un monument funéraire, le caisson sera généralement réalisé en un matériau identique au matériau utilisé pour la réalisation de la pierre tombale.

Pour éviter des phénomènes de condensation à l'intérieur du caisson et l'effet de serre pour les caissons exposés au soleil, on prévoira des moyens de ventilation de ce caisson. A titre d'exemple, ces moyens de ventilation peuvent être constitués d'une chicane disposée au voisinage de l'orifice d'entrée de lumière du caisson obstruant les rayons lumineux et laissant passer l'air chaud montant par effet de cheminée.

En fonction de sa destination, le caisson peut être positionné au moyen d'un support approprié tel qu'un portique 3. Dans les exemples représentés aux figures 1 à 3, le dispositif de projection/réflexion d'images est intégré à une pierre tombale. Dans ce cas, à la surface supérieure de la pierre tombale est disposé à plat ou légèrement incliné le miroir 1. Ce miroir réfléchit l'image 8 projetée à l'intérieur du caisson 2 par l'intermédiaire de la lumière ambiante 7 rentrant en 10 à l'intérieur du caisson et sortant en 11. Un observateur 9 disposé à une extrémité de la tombe est susceptible d'observer l'image projetée sur le miroir 1. Un tel dispositif permet donc une lecture intimiste de l'image. L'image est quant à elle positionnée à l'autre extrémité du caisson en 5. Disposé en amont de cette image, un diffuseur 6 répartit la lumière devant traverser cette image 5. Il est possible que l'orifice de sortie 11 de lumière du caisson soit fermé de manière supplémentaire par un matériau transparent 4. Cette plaque transparente n'est en aucun cas obligatoire. Le caisson 2 est maintenu en position inclinée par rapport à la pierre tombale au moyen d'un portique 3 affectant la forme d'un U, l'âme du U étant surmontée d'une croix qui complète le monument. Dans ce cas, l'orifice 10 d'entrée de lumière du caisson 2 est positionné vers le ciel et l'orifice 11 de sortie de lumière du caisson est positionné vers le sol dans une inclinaison variable de 0 à 180°.

Toutefois, un grand nombre d'autres modes de réalisation et de positionnement du caisson peuvent être envisagés. De même, l'orifice 10 d'entrée de lumière et l'orifice 11 de sortie de lumière du caisson 2 ne sont pas forcément disposés en regard. En effet, il convient uniquement de respecter que la forme géométrique image 5 - miroir 1 - regard de l'observateur soit en concordance. L'intérêt d'un tel dispositif réside d'une part dans sa simplicité de mise en oeuvre, d'autre part dans la qualité de l'image projetée du fait de l'utilisation de la lumière naturelle ambiante. En effet, le fait de n'utiliser aucune source de lumière artificielle permet de respecter les couleurs en ne modifiant pas la température et donc les valeurs du spectre lumineux. De ce fait, on observe aucune perte du rendu de l'image. En outre, sur le plan esthétique et visuel, on obtient un effet d'écrin pour l'image par son environnement de clair et d'obscur ; ce qui offre un aspect visuel agréable à l'oeil tout en permettant une lecture personnalisée et intimiste de l'image.

## Revendications

1. Dispositif de projection/réflexion d'images, notamment pour des monuments funéraires, du mobilier urbain, mais non exclusivement, pour optimiser la lecture d'une image-souvenir (5) ou une image-information (5),
caractérisé en ce qu'il est constitué principalement par un caisson (2), ayant pour fonction d'assombrir la lumière extérieure, ouvert en deux points appelés respectivement orifice (10) d'entrée de lumière du caisson et orifice (11) de sortie de lumière du caisson, l'orifice (10) d'entrée de lumière du caisson étant fermé au moins partiellement par, ou comportant à son voisinage, un diffuseur (6) pour répartir et éventuellement filtrer la lumière extérieure ambiante (7) destinée à traverser une image (5) transparente ou translucide de type photographie ou vitrail disposée dans, ou au voisinage de, l'orifice (10) d'entrée de lumière du caisson, tandis que l'orifice (11) de sortie de lumière du caisson est fermé au moins partiellement par, ou équipé à son voisinage de, au moins un dispositif réfléchissant, tel qu'un miroir (1), visible par un observateur (9) et sur lequel est réfléchie l'image projetée (8).

2. Dispositif selon la revendication 1,
caractérisé en ce que le caisson (2) est ventilé.

3. Dispositif selon l'une des revendications 1 et 2,
caractérisé en ce que le diffuseur (6) est incorporé à l'image (5) de type photo développée sur un support translucide.

4. Dispositif selon l'une des revendications 1 et 2,
caractérisé en ce que le diffuseur (6) est placé en avant de l'image (5) dans le sens d'entrée de la lumière (7) à l'intérieur du caisson (2).

5. Dispositif selon l'une des revendications 1 à 4,
caractérisé en ce que l'image (5) est protégée des intempéries par un support tel qu'un cadre, une pochette, une enveloppe ou similaire, qui limite un volume au moins partiellement fermé dont au moins deux faces sont translucides ou transparentes.

6. Dispositif selon la revendication 5,
caractérisé en ce que le support destiné à protéger l'image est constitué par un double vitrage.

7. Dispositif selon l'une des revendications 1 à 6,
caractérisé en ce que le caisson est positionné au moyen d'un support approprié tel qu'un portique (3).

8. Dispositif de projection/réflexion selon l'une des revendications 1 à 7,
caractérisé en ce qu'il est disposé à la surface d'une pierre tombale, l'orifice (10) d'entrée de lumière du caisson (2) étant positionné vers le ciel et l'orifice (11) de sortie de lumière du caisson (2) étant positionné vers le sol dans une inclinaison variable de 0 à 180°.

## Claims

1. Device for the projection/reflection of images, especially for grave markers, city furniture, but not exclusively, to optimize the reading of a memorial image (5) or of an information image (5),
characterized in that it is principally constituted by a housing (2), having the function of dimming external light, open at two points called respectively a light inlet opening (10) of the housing and a light outlet opening (11) of the housing, the light inlet opening (10) of the housing being closed at least partially by, or comprising in its vicinity, a diffuser (6) to distribute and possibly filter the ambient external light (7) intended to pass through a transparent or translucent image (5) of the kind of photography or leaded glass window disposed in, or in the vicinity of the light inlet opening (10) of the housing, whilst the light outlet opening (11) of the housing is closed a least partially by, or equipped in its vicinity with, at least one reflective element such as a mirror (1), visible to the observer (9) and on which is reflected the projected image (8).

2. Device according to claim 1,
characterized in that the housing (2) is ventilated.

3. Device according to one of claims 1 and 2,
characterized in that the diffuser (6) is incorporated in the image (5) of the photographic type developed on a translucent support.

4. Device according to one of claims 1 and 2,
characterized in that the diffuser (6) is disposed before the image (5) in the inlet direction of the light (7) into the interior of the housing (2).

5. Device according to one of claims 1 to 4,
characterized in that the image (5) is protected from inclemencies by a support such as a frame, a pocket, an envelope or the like, which limits a volume which is at least partially closed and of which at least two surfaces are translucent or transparent.

6. Device according to claim 5,
characterized in that the frame, the pocket, the envelope or the like adapted to protect the image is constituted by a double glazing.

7. Device according to one of claims 1 to 6,
characterized in that the housing is positioned by means of at least one suitable support such as an arch (3).

8. Device for projection/reflection according to one of claims 1 to 7,
characterize in that it is disposed on the surface of a tombstone, the light inlet opening (10) of the housing (2) being positioned towards the sky and the light outlet opening (11) of the housing (2) being directed towards the ground at a variable inclination from 0 to 180°.

## Patentansprüche

1. Vorrichtung zur Projektion/Reflexion von Bildern, insbesondere, aber nicht ausschließlich, für Grabmäler oder Stadtmobiliar, um das Lesen eines Erinnerungsbilds (5) oder eines Informationsbilds (5) zu optimieren,
**dadurch gekennzeichnet,** daß sie hauptsächlich aus einem Kasten besteht (2), der die Funktion hat, das Außenlicht abzudunkeln und an zwei Stellen offen ist, die als Lichteintrittsöffnung (10) des Kastens bzw. als Lichtaustrittsöffnung (11) des Kastens bezeichnet werden, wobei die Lichteintrittsöffnung (10) des Kastens zumindest teilweise durch einen Diffusor (6) verschlossen ist oder einen solchen in ihrer Nähe umfaßt, um das umgebende Außenlicht (7) zu verteilen und gegebenenfalls zu filtern, das durch ein transparentes oder lichtdurchlässiges Bild (5) des Typs Fotografie oder Glasmalerei hindurchgehen soll, das in oder in der Nähe der Lichteintrittsöffnung (10) des Kastens angeordnet ist, während die Lichtaustrittsöffnung (11) des Kastens zumindest teilweise durch eine reflektierende Vorrichtung, wie etwa einen Spiegel (1), verschlossen oder in ihrer Nähe mit einer solchen Vorrichtung ausgerüstet ist, die für einen Betrachter (9) sichtbar ist und auf der das projizierte Bild (8) reflektiert wird.

2. Vorrichtung nach Anspruch 1 , **dadurch gekennzeichnet,** daß der Kasten (2) belüftet ist.

3. Vorrichtung nach einem der Ansprüche 1 und 2, **dadurch gekennzeichnet,** daß der Diffusor (6) in das auf einem lichtdurchlässigen Träger entwickelte Bild (5) des Typs Foto eingelassen ist.

4. Vorrichtung nach einem der Ansprüche 1 und 2, **dadurch gekennzeichnet,** daß der Diffusor (6) vor dem Bild (5) in der Eintrittsrichtung des Lichts (7) in das Innere des Kastens (2) angeordnet ist.

5. Vorrichtung nach einem der Ansprüche 1 bis 4, **dadurch gekennzeichnet,** daß das Bild (5) vor Witterungseinflüssen durch einen Träger, etwa einen Rahmen, eine Tasche, eine Hülle oder ähnliches geschützt ist, der einen zumindest teilweise geschlossenen Raum begrenzt, von dem mindestens zwei Flächen lichtdurchlässig oder transparent sind.

6. Vorrichtung nach Anspruch 5 , **dadurch gekennzeichnet,** daß der Träger, der zum Schutz des Bilds bestimmt ist, aus einer Doppelverglasung besteht.

7. Vorrichtung nach einem der Ansprüche 1 bis 6, **dadurch gekennzeichnet,** daß der Kasten mittels eines geeigneten Trägers, etwa eines Portalrahmens (3), aufgestellt ist.

8. Projektions-/Reflexionsvorrichtung nach einem der Ansprüche 1 bis 7 , **dadurch gekennzeichnet,** daß sie an der Oberfläche eines Grabsteins angeordnet ist, wobei die Lichteintrittsöffnung (10) des Kastens (2) zum Himmel positioniert ist und die Lichtaustrittsöffnung (11) des Kastens (2) zum Boden in einem von 0 bis 180° veränderlichen Neigungswinkel positioniert ist.
